# EUROPÄISCHE PATENTSCHRIFT

(11) **EP 0 896 187 B1**
(45) Veröffentlichungstag und Bekanntmachung des Hinweises auf die Patenterteilung: **14.06.2006**
(21) Anmeldenummer: 97113732.8
(22) Anmeldetag: 08.08.1997
(51) Int. Cl.: F21V 14/08

(54) **Scheinwerfereinheit mit Blendenanordnung und Schaltvorrichtung für die Blendenanordnung**
Headlamp unit mit screen arrangement und shift actuator for the screen arrangement
Ensemble projecteur avec écran et dispositif de commande de l'écran

(43) Veröffentlichungstag der Anmeldung: 10.02.1999
(73) Patentinhaber: Hella KGaA Hueck & Co., 59552 Lippstadt (DE)
(72) Erfinder: Döring, Berthold, 59457 Werl-Büderich (DE); Jablotschkin, Werner, 33142 Büren (DE); Kathmann, Franz, 59555 Lippstadt (DE)

(56) Entgegenhaltungen:
- EP-A- 0 381 851
- EP-A- 0 590 454
- DE-A- 4 301 936
- GB-A- 2 279 452

## Beschreibung

Die Erfindung betrifft eine Scheinwerfereinheit mit einer Schaltvorrichtung nach dem Oberbegriff des Patentanspruchs 1.

Aus der DE 39 39 710 C 1 ist eine Schaltvorrichtung für einen Fahrzeugscheinwerfer bekannt. Der Fahrzeugscheinwerfer weist eine aus Reflektor, Blendenanordnung und Linse bestehende Einheit auf, die in ein von der Rückseite zu öffnendes Gehäuse eingesetzt ist. Zwischen dem Reflektor und der Linse ist die aus einer ortsfesten Blende und einer verstellbaren bzw. verschwenkbaren Blende bestehende Blendenanordnung eingesetzt, die durch eine Verstellvorrichtung in zwei Endstellungen einstellbar ist.

Die verstellbare Blende wird durch einen zweiarmigen Betätigungshebel, welcher schwenkbar an dem Reflektorrand gelagert ist, verschwenkt. Das freie Ende des einen Armes des zweiarmigen Betätigungshebel ist mit einem Schlitz versehen, in den eine starr mit der Blende verbundene Zunge hineinragt, und das freie Ende des anderen Armes ist derart zweifach abgeknickt, dass der freie Endbereich des Armes, der der die Glühlampe, aufnehmenden Fassung benachbart ist und durch eine Öffnung, die an der Rückseite als Zugangsöffnung zum Reflektor ausgebildet ist, bedienbar ist.

Nachteilig bei der bekannten und grundsätzlich bewährten Schaltvorrichtung ist, dass sie zum einen relativ aufwendig und teuer ist, und dass sie zum anderen nicht für Reflektoren bzw. Abblendlichtscheinwerfer mit Gasentladungslampen, beispielsweise Xenonlampen, genutzt werden kann, da die Komponenten des Xenon-Abblendlichtes wegen der Zündung des Lichtbogens durch einen Hochspannungsimpuls als Sicherheitsteile eingestuft werden, bei denen ein Zugriff durch den Kunden unerwünscht ist und daher konstruktiv abgesichert werden, so dass ein Verschwenken der verschwenkbaren Blende über die Zugangsöffnung zum Abblendlichtscheinwerfer nicht mehr gegeben ist.

Aus der EP 0 590 454 A2 ist eine Schaltvorrichtung für eine Blendenanordnung eines Scheinwerfers bekannt, die über eine verstellbare Blende und eine ortsfeste Blende verfügt. Die verstellbare Blende ist an der ortsfesten Blende verschwenkbar gelagert und in zwei Endstellungen arretierbar. Zum Betätigen der verstellbaren Blende ist ein Betätigungshebel vorgesehen, der innerhalb eines Gehäuses des Scheinwerfers angeordnet ist.

Aus der GB 2 279 452 A ist ebenfalls eine Schaltvorrichtung für eine Blendenanordnung eines Scheinwerfers offenbart, die eine ortsfeste Blende und eine verschwenkbare Blende aufweist. Die verschwenkbare Blende wird mittels eines Betätigungselementes bedient, das innerhalb des Gehäuses des Scheinwerfers angeordnet ist.

Aus der DE 43 01 936 A1 ist eine Scheinwerfereinheit mit zwei benachbarten Fahrzeugscheinwerfern bekannt, denen jedoch keine Schaltvorrichtung für eine Blendenanordnung mit einer verstellbaren und verschwenkbaren Blende zugeordnet ist.

Die EP 0 381.851 A1 offenbart eine Schaltvorrichtung für eine Blendenanordnung, die dem Reflektor eines Fahrzeugscheinwerfers vorgelagert ist und über eine ortsfeste Blende und eine verschwenkbare Blende verfügt. Die verschwenkbare Blende ist über einen Steller verschwenkbar, der durch eine obere Öffnung einer Gehäusewand des Fahrzeugscheinwerfers bedienbar ist, wobei ein freies Ende des als Winkelhebel ausgebildeten Stellers durch diese Öffnung der Gehäusewand durchragt. Nachteilig an der bekannten Schaltvorrichtung ist, dass im Bereich einer Gehäusewand des der Schaltvorrichtung zugeordneten Fahrzeugscheinwerfers eine Öffnung vorgesehen sein muss.

Aufgabe der vorliegenden Erfindung ist es daher, eine Schaltvorrichtung für eine Blendenanordnung einer Scheinwerfereinheit enthaltend mindestens zwei Fahrzeugscheinwerfer so zu verbessern, dass sie einfach und kostengünstig herstellbar und von der Gehäuserückwand her, jedoch nicht über den geschützten Bereich des Reflektors, bedienbar ist.

Die Aufgabe wird mit den Merkmalen des Patentanspruchs 1 gelöst.

Dadurch, dass der Steller mit einem Ende fest mit der verschwenkbaren Blende verbunden ist, kann auf eine spezielle Schwenkachse für den Steller und eine zusätzliche Zunge, in die der Steller mit seinem freien Ende eingreift, verzichtet werden. Durch die Anordnung einer Öffnung an der Gehäuserückwand des benachbarten Fahrzeugscheinwerfers, die seitlich versetzt zu dem Reflektor bzw. zu dessen Zugangsöffnung angeordnet ist, wird zudem eine Bedienung über die Zugangsöffnung des zu schaltenden Fahrzeugscheinwerfers vermieden, so dass die Schaltvorrichtung auch für Abblendscheinwerfer mit Gasentladungslampen genutzt werden kann, bei denen eine Bedienung der Schaltvorrichtung über die geschützte Zugangsöffnung durch den Kunden nicht möglich bzw. nicht erwünscht ist.

Nach einer bevorzugten Ausführungsform der Erfindung ist die Öffnung an der Gehäuserückwand als Zugangsöffnung für einen Fernlichtscheinwerfer ausgebildet. Der Fernlichtscheinwerfer weist einen Reflektor auf, der dem Reflektor des Abblendlichtscheinwerfers in Fahrzeuglängsrichtung vorgelagert ist.

Dadurch ist es möglich, auf eine zusätzliche Öffnung in der Gehäuserückwand zu verzichten und der Steller kann ohne besondere Abwinklungen in den Bereich der Zugangsöffnung hineinragen, so daß er von der Gehäuserückwand her über die Zugangsöffnung bedient werden kann.

Gemäß einer weiteren bevorzugten Ausführungsform der Erfindung ist der Steller mit seiner der Blende abgewandten Vorderseite einer vorderen Führungskante eines Halters und mit seiner der Blende zugewandten Rückseite einer hinteren Führungskante des Halters benachbart. Der Steller wird somit in einem Führungsschlitz, der von zwei Führungskanten gebildet wird, gegen Überdrücken gehalten.

Nach einer weiteren bevorzugten Ausführungsform der Erfindung ist der Steller mit seiner dem Halter zugewandten Unterseite in einer unteren Stellung gegen eine untere Anschlagkante des Halters anschlagbar. Eine genau definierte Anschlagkante verhindert somit ein Überschalten.

Gemäß einer weiteren bevorzugten Ausführungsform der Erfindung weist die verschwenkbare Blende an ihrem ihrer Schwenkachse abgewandten Ende einen Anschlag auf, der gegen eine in vertikaler Richtung obere Blendenkante der ortsfesten Blende anschlagbar ist. Dadurch ist eine genau definierte Anschlagkante für die zweite Schwenkstellung gegeben und ein Überschalten wird auch hier zuverlässig verhindert. Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Figur 1:: Eine räumliche Darstellung einer Schaltvorrichtung mit Reflektor für einen linken Scheinwerfer für Rechtsverkehr,
- Figur 2:: eine räumliche Darstellung einer Schaltvorrichtung mit Reflektor für einen rechten Scheinwerfer für Rechtsverkehr,
- Figur 3:: eine Vorderansicht einer Schaltvorrichtung für einen linken Abblendlichtscheinwerfer für Rechtsverkehr mit Zugangsöffnung für Fernlicht und Darstellung der Schaltstellungen für asymmetrisches und symmetrisches Licht,
- Figur 4:: eine Vorderansicht einer Schaltvorrichtung für einen rechten Abblendlichtscheinwerfer für Rechtsverkehr mit Zugangsöffnung für einen Fernlichtscheinwerfer,
- Figur 5:: eine Vorderansicht einer Schaltvorrichtung für einen linken Abblendlichtscheinwerfer für Linksverkehr mit Zugangsöffnung für einen Fernlichtscheinwerfer und Darstellung der Schaltstellungen symmetrisches Licht und asymmetrisches Licht,
- Figur 6:: eine Vorderansicht einer Schaltvorrichtung für einen rechten Abblendlichtscheinwerfer für Linksverkehr mit Zugangsöffnung für einen Fernlichtscheinwerfer und
- Figur 7:: eine schematische Draufsicht auf einen Abblendlichtscheinwerfer mit Schaltvorrichtung und benachbarten Fernlichtscheinwerfer im Schnitt.

Ein Abblendlichtscheinwerfer (1) bildet zusammen mit einem benachbarten Fernlichtscheinwerfer (2) eine Scheinwerfereinheit (3). Der Abblendlichtscheinwerfer (1) besteht im wesentlichen aus einem Reflektor (4) mit Xenonlampe (5), Blendenanordnung (6) mit Schaltvorrichtung (7) und Linse (8). Der Abblendlichtscheinwerfer (1) und der Fernlichtscheinwerfer (2) sind in einem Gehäuse (9) angeordnet, dessen Gehäuserückwand (10) dem Reflektor (4) des Abblendlichtscheinwerfers (1) vorgelagert ist und eine gegen Kundenzugriff geschützte Zugangsöffnung (11) aufweist sowie im Bereich eines Reflektors (12) des Fernlichtscheinwerfers (2) eine vorgelagerte, auch für Kunden zugängliche Zugangsöffnung (13) zum Fernlichtscheinwerfer (2) bzw. zum Reflektor (12) aufweist.

Die Blendenanordnung (6) besteht im wesentlichen aus einer ortsfesten Blende (14) und einer verschwenkbaren Blende (15). Die verschwenkbare Blende (15) ist über eine Schwenkachse (16) mit der ortsfesten Blende (14) schwenkbar verbunden. Die Schaltvorrichtung (7) wird im wesentlichen von einem Steller (17) gebildet. Der Steller (17) ist mit einem Ende (18) fest mit der verschwenkbaren Blende (15), beispielsweise durch ein TOX-Fügeverfahren, verbunden. Der Steller (17) ist in seiner Längsrichtung im wesentlichen quer zu einer Reflektorachse (19) des Reflektors (4) angeordnet und verläuft somit in bzw. parallel zur Ebene (20) der verschwenkbaren Blende (15). Der Steller (17) ragt mit seinem freien Ende (21) soweit über den Reflektor (4) hinaus, daß es in den Bereich einer Öffnung (22), die von der Zugangsöffnung (13) des Fernlichtscheinwerfers (2) gebildet wird, hineinragt und nach Entfernen einer Abdeckkappe (23) von der Gehäuserückwand (10) her über die Zugangsöffnung (13) bedienbar ist.

Im Bereich der Zugangsöffnung (13) ist das freie Ende (21) des Stellers (17) zur Gehäuserückwand (10) hin etwa rechtwinklig abgebogen, so daß es etwa parallel zu einer Längsachse (24) der Öffnung (22) verläuft und einen Bedienhebel (25) bildet.

Bei Rechtsverkehr weist die ortsfeste Blende (14) des linken Abblendlichtscheinwerfers (1) in ihrem linken unteren Bereich einen Halter (26) auf. Der Halter (26) weist ein freies Ende (27) auf, das etwa rechtwinklig zu dem freien Ende (21) des Stellers (17) angeordnet ist. Das freie Ende (27) des Halters (26) weist einen Führungsschlitz (28) auf, in dem das freie Ende (21) des Stellers (17) geführt wird.
Die der verschwenkbaren Blende (15) abgewandte Vorderseite (29) des Stellers (17) wird dabei von der der Vorderseite (29) benachbarten vorderen Führungskante (30) des Führungsschlitzes (28) geführt. Die der verschwenkbaren Blende (15) zugewandte Rückseite (31) des Stellers (17) wird von der ihr benachbarten hinteren Führungskante (32) des Führungsschlitzes (28) geführt.

Die untere Begrenzung des Führungsschlitzes (28) dient als untere Anschlagkante (33), gegen die die ihr zugewandte Unterseite (34) des Stellers (17) in der unteren Schaltstellung (35) für symmetrisches Licht anschlägt. An dem der Schwenkachse (16) abgewandten oberen Ende der verschwenkbaren Blende (15) ist ein Anschlag (36) angeordnet, der gegen eine in vertikale Richtung obere Blendenkante (37) der ortsfesten Blende (14) in einer oberen Schaltstellung (38) für asymmetrisches Licht anschlagbar ist.

Bei einem rechten Abblendlichtscheinwerfer (1') für Rechtsverkehr gemäß Figur 2 und Figur 4 weist die ortsfeste Blende (14') im rechten unteren Bereich einen Halter (39) auf, der der Vorderseite (29) des Stellers (17) benachbart eine vordere Führungskante (40) bildet, die ein Überdrücken des Stellers (17) verhindert.
Rechtwinklig zur vorderen Führungskante (40) weist der Halter (39) eine untere Anschlagkante (41) auf, gegen die die Unterseite (34) des Stellers (17) in einer unteren Schaltstellung (38') für asymmetrisches Licht anschlägt. In einem Abstand zur unteren Anschlagkante (41) weist der Halter (39) eine parallele obere Anschlagkante (42) auf, gegen die der Steller (17) mit seiner der Unterseite (34) abgewandten Oberseite (43) in einer oberen Schaltstellung (35') für symmetrisches Licht anschlägt.

Ein linker Abblendlichtscheinwerfer (1") für Linksverkehr gemäß Figur 5 weist im linken unteren Bereich seiner ortsfesten Blende (14") einen dem Halter (39) spiegelbildlich entsprechenden Halter (44) auf. Die Schwenkachse (16), die die ortsfeste Blende (14") mit der verschwenkbaren Blende (15") verbindet, befindet sich im rechten oberen Bereich der Blenden (14", 15").

Bei einem rechten Abblendlichtscheinwerfer (1"') für Linksverkehr gemäß Figur 6 befindet sich ein Halter (45), der dem Halter (26) spiegelbildlich entspricht, im rechten unteren Bereich der ortsfesten Blende (14"'). Die Schwenkachse (16), die die ortsfeste Blende (14"') mit der verschwenkbaren Blende (15"') verbindet, befindet sich im rechten oberen Bereich der Blenden (14"', 15"').

Die Xenonlampe (5) ist in einem Brennpunkt des ellipsoidförmigen bzw. freiflächenförmigen Reflektors (4) angeordnet. In einem zweiten Brennpunkt des Reflektors (1) befindet sich die Blendenanordnung (6) sowie der Brennpunkt der nachgeschalteten Linse (8). Durch die Kontur der Blendenanordnung (6) wird die sogenannte Hell-Dunkel-Grenze festgelegt. In der Schaltstellung (38, 38') für asymmetrisches Licht kommt nur die Kontur der ortsfesten Blende (14, 14', 14", 14"') zum Tragen. In der Schaltstellung (35, 35') für symmetrisches Licht wirkt auf der der Schwenkachse (16) zugewandten Hälfte der Blendenanordnung die ortsfeste Blende (14, 14', 14", 14"') als Kontur und in der anderen, der Schwenkachse (16) abgewandten Hälfte wirkt die verschwenkbare Blende (15, 15', 15", 15"') als Kontur.

Zum Wechseln der Schaltstellung (38, 38') für asymmetrisches Licht in die Schaltstellung (35, 35') für symmetrisches Licht wird die Abdeckkappe (23) an der Gehäuserückwand (10) entfernt. Der Steller (17) wird an seinem Bedienhebel (25) verschwenkt und die Abdeckkappe (23) wird wieder auf die Öffnung (22) des Fernlichtscheinwerfers (2) aufgesetzt.

## Patentansprüche

1. Scheinwerfereinheit mit einer Blendenanordnung und einer Schaltvorrichtung (7) für die Blendenanordnung (6) (3), wobei di Blendenanordnung dem Reflektor (4) eines Fahrzeugscheinwerfers (1) vorgelagert ist und die eine ortsfeste Blende (14) und eine verschwenkbare Blende (15, 15', 15", 15"') aufweist, die über einen Steller (17) verschwenkbar ist, der durch eine Öffnung (22) einer Gehäusewand der Scheinwerfereinheit (3) bedienbar ist, wobei der Steller (17) mit einem Ende (18) fest mit der verschwenkbaren Blende (15, 15', 15", 15"') verbunden ist und mit seinem freien Ende (21) etwa quer zur Reflektorachse (19) über den Reflektor (4) soweit hinausragt, dass das freie Ende (21) in den Bereich der Öffnung (22) der Gehäusewand hineinragt, **dadurch gekennzeichnet, dass** die Gehäusewand als eine Gehäuserückwand ausgebildet ist, dass die Öffnung (22) seitlich versetzt zu dem Reflektor (4) angeordnet ist, dass die Öffnung (22) als eine Zugangsöffnung (13) für einen benachbarten Fahrzeugscheinwerfer (2) ausgebildet ist und dass die Öffnung (22) eine Längsachse (24) aufweist, die etwa parallel zur Reflektorachse (19) verläuft.

2. Scheinwerfereinheit nach Anspruch 1, **dadurch gekennzeichnet, daß** der Steller (17) mit seiner der verschwenkbaren Blende (15, 15', 15", 15"') abgewandten Vorderseite (29) einer vorderen Führungskante (30, 40) eines Halters (26, 39, 44, 45) benachbart ist, der mit der ortsfesten Blende (14, 14', 14'', 14"') verbunden ist.

3. Scheinwerfereinheit nach Anspruch 2, **dadurch gekennzeichnet, daß** der Steller (17) mit seiner der verschwenkbaren Blende (15, 15"') zugewandten Rückseite (31) einer hinteren Führungskante (32) des Halters (26, 45) benachbart ist.

4. Scheinwerfereinheit nach Anspruch 2 oder 3, **dadurch gekennzeichnet, daß** der Steller (17) mit seiner dem Halter (26, 39, 44, 45) zugewandten Unterseite (34) in einer unteren Schaltsteilung (35, 38') gegen eine untere Anschlackante (33, 41) des Halters (26, 38, 44, 45) anschlagbar ist.

5. Scheinwerfereinheit nach einem der Ansprüche 2 bis 4, **dadurch gekennzeichnet, daß** der Steller (17) mit seiner der Unterseite (34) abgewandten Oberseite (43) in einer oberen Stellung (35', 38) gegen eine obere Anschlagkante (42) des Halters (39, 44) anschlagbar ist.

6. Scheinwerfereinheit einem der Ansprüche 1 bis 5, **dadurch gekennzeichnet, daß** die verschwenkbare Blende (15, 15', 15" , 15"') an ihrem ihrer Schwenkachse (16) abgewandten Ende einen Anschlag (36) aufweist, der gegen eine in vertikale Richtung obere Blendenkante (37) der ortsfesten Blende (14, 14', 14", 14"') anschlagbar ist.

7. Scheinwerfereinheit nach einem der Ansprüche 1 bis 6, **dadurch gekennzeichnet, daß** der Steller (17) an seinem freien Ende (21) zur Gehäuserückwand (10) hin abgewinkelt ist.

8. Scheinwerfereinheit nach einem der Ansprüche 1 bis 7, **dadurch gekennzeichnet, daß** der Fahrzeugscheinwerfer als Abblendlichtscheinwerfer (1, 1', 1" , 1"') mit Gasentladungslampe, dessen Zugangsöffnung (11) an der Gehäuserückwand (10) gegen Kundenzugriff gesichert ist, ausgebildet ist.

9. Scheinwerfereinheit nach einem der Ansprüche 1 bis 8, **dadurch gekennzeichnet, daß** die Öffnung (22) an der Gehäuserückwand (10) als Zugangsöffnung (13) für einen Fernlichtscheinwerfer (2) ausgebildet ist.

10. Scheinwerfereinheit nach Ansprüche 8 and 9, **dadurch gekennzeichnet, daß** der Fernlichtscheinwerfer (2) einen Reflektor (12) aufweist, der dem Reflektor (4) des Abblendlichtscheinwerfers (1, 1', 1", 1"') in Fahrzeuglängsrichtung vorgelagert ist.

## Claims

1. Headlight unit with light stop arrangement (6) and a switching device (7) for the light-stop arrangement (6), whereby the light-stop arrangement is placed in front of a vehicle headlight (1) and has one fixed light-stop (14) and a swivelling light stop (15, 15', 15", 15"') that can be swivelled by means of a final control element (17) that can be operated by means of an opening (22) in a side in the housing of the headlight unit (3) whereby the final control element (17) is fixedly connected at one end to the swivelling light stop (15, 15', 15", 15"') and, with its free end (21) projects, transversely in relation to the axis (19) of the reflector, beyond the reflector (4) to an extent whereby the free end (21) extends into the area of the opening (22) in a side of the housing, **characterized in that** the housing side concerned is the rear side of the housing, **in that** the opening (22) is displaced laterally towards the reflector (4), **in that** the opening (22) is in the form of an access opening (13) for the adjacent vehicle headlight and **in that** the opening (22) has a longitudinal axis (24) that runs roughly parallel to the axis (19) of the reflector.

2. Headlight unit in accordance with claim 1, **characterized in that** the final control means (17) is, with its front side (29) that faces away from the swivelling light stop (15, 15', 15", 15"'), adjacent to a support (26, 39, 44, 45) that is connected to the fixed light stop (14, 14', 14", 14"').

3. Headlight unit in accordance with claim 2, **characterized in that** the final control means (17) is, with its rear side (31) that faces the swivelling light stop (15, 15"'), adjacent to a rear guide rim (32) of the support (26, 45).

4. Headlight unit in accordance with claims 2 or 3, **characterized in that** the final control means (17) can, with its underside (34), which faces the support (26, 39, 44, 45), in a lower switched position (35, 38'), be brought up against a lower abutment rim (33, 41) of the support (26, 38, 44, 45).

5. Headlight unit in accordance with one of claims 2 to 4, **characterized in that** the final control means (17) can, with its upper side (43) that faces away from the lower side (34), in an upper position (35', 38), be brought up against an upper abutment rim (42) of the support (39, 44).

6. Headlight unit in accordance with one of claims 1 to 5, **characterized in that** the swivelling light stop (15, 15', 15", 15"') has, on its end that faces away from its swivelling axis (16), an abutment means (36) that can be brought against what, in a vertical direction, is an upper rim (37) of the fixed light stop (14, 14', 14", 14"').

7. Headlight unit in accordance with one of claims 1 to 6, **characterized in that** the final control means (17) is, on its free end (21), angled towards the rear face (10) of the housing (10).

8. Headlight unit in accordance with one of claims 1 to 7, **characterized in that** the vehicle headlight is in the form of a dipped headlight (1, 1', 1", 1"') with glow-discharge light, the access opening (11) of which is secured, on the rear face (10) of the housing, against access by the customer.

9. Headlight unit in accordance with one of claims 1 to 8, **characterized in that** the opening (22) on the rear side (10) of the housing is in the form of an access opening (13) for a full-beam headlight (2).

10. Headlight unit in accordance with one of claims 8 and 9, **characterized in that** the full-beam headlight (2) has a reflector (12) that is placed in front of the reflector (4) of the dipped headlight (1, 1', 1", 1"') as seen in the lengthwise direction of the vehicle.

## Revendications

1. Unité de projecteur avec un agencement de diaphragme et un dispositif de commande du diaphragme (7) pour l'agencement de diaphragme (6), dans laquelle l'agencement de diaphragme est monté devant le réflecteur (4) d'un projecteur de véhicule (1) et présente un diaphragme stationnaire (14) et un diaphragme pivotant (15, 15', 15", 15"') qui peut pivoter par l'intermédiaire d'un actionneur (17) qui peut être commandé à travers une ouverture (22) d'une paroi de boîtier de l'unité de projecteur (3), dans laquelle l'actionneur (17) est relié par une extrémité (18) de manière solidaire au diaphragme pivotant (15, 15', 15", 15"') et qui fait saillie avec son extrémité libre (21) approximativement transversalement à l'axe de réflecteur (19) au-delà du réflecteur (4) jusqu'a ce que l'extrémité libre (21) fasse saillie dans la région de l'ouverture (22) de la paroi de boîtier, **caractérisée en ce que** la paroi de boîtier est réalisée en tant que paroi arrière de boîtier et **en ce que** l'ouverture (22) est agencée avec décalage latéral par rapport au réflecteur (4), **en ce que** l'ouverture (22) est réalisée sous forme d'ouverture d'accès (13) pour un phare de véhicule (2) voisin et **en ce que** l'ouverture présente un axe longitudinal (24) qui s'étend approximativement parallèlement à l'axe de réflecteur (19).

2. Unité de projecteur selon la revendication 1, **caractérisée en ce que** l'actionneur (17) est voisin, par sa face antérieure (29) détournée du diaphragme pivotant (15, 15', 15", 15 "'), d'une arête de guidage (30, 40) antérieure d'un support (26, 39, 44, 45) qui est relié au diaphragme stationnaire (14, 14', 14", 14"').

3. Unité de projecteur selon la revendication 2, **caractérisée en ce que** l'actionneur (17) est voisin, par sa face postérieure (31) tournée vers le diaphragme pivotant (15, 15"'), d'une arête de guidage postérieure (32) du support (26, 45).

4. Unité de projecteur selon la revendication 2 ou 3, **caractérisée en ce que** l'actionneur (17), avec sa face inférieure (34) tournée vers le support (26, 39, 44, 45), peut venir en butée contre une arête de butée inférieure (33, 41) du support (26, 39, 44, 45) dans une position de commutation inférieure (35, 38).

5. Unité de projecteur selon l'une des revendications 2 à 4, **caractérisée en ce que** l'actionneur (17), avec sa face supérieure (43) détournée de la face inférieure (34), peut venir en butée contre une arête de butée supérieure (42) du support (39, 44) dans une position de commutation supérieure (35', 38).

6. Unité de projecteur selon l'une des revendications 1 à 5, **caractérisée en ce que** le diaphragme pivotant (15, 15', 15", 15"') présente sur son extrémité détournée de son axe de pivotement (16) une butée (36) qui peut venir en butée contre une arête de diaphragme (37) supérieure en direction verticale, du diaphragme stationnaire (14, 14', 14", 14"').

7. Unité de projecteur selon l'une des revendications 1 à 6, **caractérisée en ce qu'**à son extrémité libre (21), l'actionneur (17) est coudé vers la paroi arrière de boîtier (10).

8. Unité de projecteur selon l'une des revendications 1 à 7, **caractérisée en ce que** le projecteur de véhicule est réalisé en tant que feu de croisement (1, 1', 1", 1"') avec une lampe à décharge de gaz, dont l'ouverture d'accès (11) est assurée sur la paroi arrière de boîtier (10) contre un accès de la part du client.

9. Unité de projecteur selon l'une des revendications 1 à 8, **caractérisée en ce que** l'ouverture (22) sur la paroi arrière de boîtier (10) est réalisée en tant qu'ouverture d'accès (13) pour un jeu de route (2).

10. Unité de projecteur selon les revendications 8 et 9, **caractérisée en ce que** le feu de route (2) présente un réflecteur (12) qui est monté devant le réflecteur (4) du feu de croisement (1, 1', 1", 1"') en direction longitudinale du véhicule.
